# EUROPÄISCHE PATENTSCHRIFT

(11) **EP 4 019 218 B1**
(45) Veröffentlichungstag und Bekanntmachung des Hinweises auf die Patenterteilung: **26.02.2025**
(21) Anmeldenummer: 21204194.1
(22) Anmeldetag: 22.10.2021
(51) Int. Cl.: B28C 7/00, B28C 7/04, B28C 9/04

(54) **BESCHICKUNGSEINRICHTUNG FÜR EINE BETONMISCHANLAGE**
FILLING DEVICE FOR A CONCRETE MIXING PLANT
DISPOSITIF D'ALIMENTATION D'UNE CENTRALE À BÉTON

(30) Priorität: 22.12.2020 DE 102020134669
(43) Veröffentlichungstag der Anmeldung: 29.06.2022
(73) Patentinhaber: Liebherr-Mischtechnik GmbH, 88427 Bad Schussenried (DE)
(72) Erfinder: Härle, Klaus, 88239 Wangen i. Allgäu (DE); Wörner, Mark, 70180 Stuttgart (DE); Kletsch, Reinhold, 88422 Alleshausen (DE)
(74) Vertreter: Laufhütte, Dieter

(56) Entgegenhaltungen:
- CN-A- 108 381 781
- CN-A- 109 465 966
- CN-U- 210 820 236
- JP-A- H0 623 734
- US-B1- 6 832 851

## Beschreibung

Die Erfindung betrifft eine Beschickungseinrichtung für eine Betonmischanlage.

Betonmischanlagen dienen der Herstellung von Beton. Sie umfassen ein Gesteinssilo und ein Mischwerk, um im Silo gelagerte Gesteinskörnungen mit Zement und Wasser zu Beton zu vermischen. Der so hergestellte Frischbeton kann dann an einen Fahrmischer abgegeben werden. In modernen Betonmischanlagen kommen typischerweise Mehrkammersilos zum Einsatz, in dessen Kammern unterschiedliche Gesteinskörnungen gelagert werden können, die zur Herstellung unterschiedlicher Betonrezepturen verwendet werden können.

Um Gesteinskörnungen von einem LKW oder einer mobilen Baumaschine an eine Betonmischanlage aufgeben zu können, umfassen Betonmischanlagen regelmäßig eine Beschickungseinrichtung, deren Hauptbestandteile ein Aufgabetrichter und ein in der Regel mehrteiliges Transportsystem sind. Gängige Transportsysteme umfassen eine Vibrationsrinne, ein Becherwerk und ein Stichband. Die Vibrationsrinne dient zur Förderung der Gesteinskörnung an das Becherwerk, welches das Kernstück der Transportsysteme darstellt und den Großteil der Distanz zwischen Ausgang des Aufgabetrichters und Eingang des Silos überbrückt. Über das Stichband wird die Gesteinskörnung dann vom Becherwerk zum Eingang des Silos transportiert. Im Falle von Mehrkammersilos schließt sich an das Stichband typischerweise ein Drehverteilerband an, um die Gesteinskörnung in eine bestimmte Silokammer leiten zu können.

Um einen große Aufgabemenge pro Zeiteinheit erreichen und ein Becherwerk mit einer Förderleistung von beispielsweise 300 m³/h auslasten zu können, wurden im Stand der Technik sogenannte Doppelaufgabetrichter mit zwei Ausgangsbereichen und zwei Vibrationsrinnen vorgeschlagen. Um bei derartigen Lösungen allerdings die maximale Förderleistung auszunutzen, muss der Doppelaufgabetrichter gleichmäßig beschickt werden, was bedeutet, dass der LKW oder die mobile Baumaschine die gleiche Menge an Material einer Gesteinskörnung in die unterschiedlichen Bereiche des Trichters entleeren muss. Bei ungleichmäßiger Befüllung wird nämlich die Förderleistung beider Vibrationsrinnen und folglich die Förderleistung des Becherwerks nicht über die komplette Zeit vollständig genützt. Ein weiterer Nachteil derartiger Lösungen besteht darin, dass bei einem Materialwechsel der Doppelaufgabetrichter erst nach vollständiger Entladung wieder neu beschickt werden kann.

Ein weiteres Problemfeld bei der Beschickung von Mehrkammersilos sind notwendige Nachlaufzeiten und Stillstandzeiten beim Positioniervorgang des Drehverteilerbandes, wenn es zu einem Materialwechsel bei der Beschickung kommen soll. Gattungsgemäße Beschickungseinrichtungen für Betonmischanlagen sind beispielhaft aus der CN 109 465 966 A, der CN 108 381 781 A, der JPH06 23734 A oder der CN 210 820 236 U bekannt, wobei CN 210 820 236 U eine Beschickungseinrichtung für eine Betonmischanlage nach dem Oberbegriff des Anspruchs 1 offenbart.

Aufgabe der Erfindung ist es, diese Nachteile aus dem Stand der Technik zu überwinden und die Effizienz von Beschickungseinrichtungen zu erhöhen.

Die vorgenannte Aufgabe wird durch die Kombination der Merkmale des Anspruch 1 gelöst.

Demnach betrifft die Erfindung eine Beschickungseinrichtung für eine Betonmischanlage mit einem Aufgabetrichter für eine Gesteinskörnung und einem mehrteiligen

Transportsystem zur Förderung der Gesteinskörnung aus einem Ausgang des Aufgabetrichters zu einem Eingang eines Mehrkammersilos, wobei das mehrteilige Transportsystem in gestaffelter Anordnung eine initiale Transportvorrichtung, eine zentrale Transportvorrichtung und eine finale Transportvorrichtung umfasst. Weiterhin weist die Beschickungseinrichtung mindestens zwei Aufgabetrichter auf und die initiale Transportvorrichtung ausgebildet ist, Gesteinskörnung aus den Ausgängen der mindestens zwei Aufgabetrichter in Richtung der zentralen Transportvorrichtung zu fördern; und wobei die finale Transportvorrichtung eine um eine Vertikalachse in Uhrzeigersinn und Gegenuhrzeigersinn drehbare und reversierbare Verteileinrichtung aufweist. Bei der Verteileinrichtung kann es sich um ein Drehverteilerband handeln. Ferner umfasst die Beschickungseinrichtung nach Anspruch 1 im Bereich der initialen Transportvorrichtung einen Materialdetektor zur Erkennung einer vollständigen Entleerung der Aufgabetrichter aufweist. Der Materialdetektor kann ein Materialtaster sein. Alternativ oder zusätzlich können aber auch andere Arten von Detektoren, beispielsweise ein optischer Sensor, zum Einsatz kommen.

Mit diesen erfindungsgemäßen Maßnahmen kann eine Effizienzsteigerung erreicht werden. Zum einen können die beiden Aufgabetrichter abwechselnd mit Gesteinskörnung beschickt werden, wodurch die maximale Förderleistung des Transportsystems in der Praxis vollständiger ausgenützt werden kann und wodurch die Wartezeit bei einem Materialwechsel verkürzt werden kann. Darüber hinaus kann durch geeignete Positionierung des Materialdetektors im Bereich der initialen Transportvorrichtung eine vollständige Entleerung des Aufgabetrichters bzw. eines der Aufgabetrichter verlässlich erkannt werden, sodass im Falle eines erforderlichen Wechsels der Zielkammer des Mehrkammersilos die erforderliche Nachlaufzeit bis zu einer Umstellung der finalen Transportvorrichtung präziser bestimmt werden kann. Die in beide Richtungen drehbare und reversierbare Verteileinrichtung ermöglicht eine Optimierung der für einen Wechsel der Zielkammer des Mehrkammersilos benötigte Zeit.

Bei der zentralen Transportvorrichtung handelt es sich vorzugsweise um ein Becherwerk. In einer Ausführungsform kann vorgesehen sein, dass die zentrale Transportvorrichtung und das Transportsystem insgesamt eine Förderleistung von größer 200 m³/h, insbesondere von größer 300 m³/h aufweisen. Selbstverständlich sind aber auch Ausführungsformen mit geringeren Förderleistungen möglich.

Weiterhin ist bei der Erfindung nach Anspruch 1 vorgesehen, dass die initiale Transportvorrichtung einen Gurtförderer aufweist und der Gurtförderer zum Transport von Gesteinskörnung aus den mindestens zwei Aufgabetrichtern ausgebildet ist.

Gemäß der vorliegenden Erfindung weist die initiale Transportvorrichtung mindestens zwei Übergabeeinrichtungen auf, um Gesteinskörnung aus den Ausgängen beider Aufgabetrichter auf Gurtförderer zu fördern. Bevorzugt ist dabei, dass die beiden Übergabeeinrichtungen individuell angesteuert werden können. Vorzugsweise handelt es sich bei den Übergabeeinrichtungen um Vibrationsrinnen. Sofern beispielsweise nur einer der Aufgabetrichter befüllt ist, kann eine stärkere Vibration und mithin höhere Förderleistung an der zugeordneten Vibrationsrinne angewählt werden, als wenn beide Aufgabetrichter befüllt sind. So kann unabhängig davon, ob einer oder beide Aufgabetrichter vollständig befüllt sind, die die maximale Förderleistung des Transportsystems möglichst vollständig ausgenützt werden.

Gemäß der vorliegenden Erfindung nach Anspruch 1 ist vorgesehen, dass der Materialdetektor am Gurtförderer im Bereich der mindestens zwei Übergabeeinrichtungen, insbesondere in Förderrichtung direkt nach den mindestens zwei Übergabeeinrichtungen, angeordnet ist. Der Materialdetektor kann oberhalb des Gurtförderers angeordnet sein. Eine derartige Positionierung hat sich als besonders vorteilhaft erwiesen. Insbesondere können mindestens zwei individuelle Materialdetektoren vorgesehen sein, wobei je einer der Materialdetektoren einem der Aufgabetrichter zugeordnet ist. Jeder der Materialdetektoren ist dabei insbesondere im Bereich des Gurtförderers (vorzugsweise oberhalb des Gurtförderers) und jeweils direkt nach der jeweiligen Übergabeeinrichtung des zugeordneten Aufgabetrichters angeordnet. So kann eine Entleerung jedes Aufgabetrichters individuell festgestellt werden.

In einer typischen Ausführungsform weist die finale Transportvorrichtung ein Fördermittel, beispielsweise ein Stichband, auf, um Gesteinskörnung von der zentralen Transportvorrichtung auf die Verteileinrichtung zu fördern. Die zentrale und die finale Transportvorrichtung können Teil eines S-Förderers sein.

In einer Variante der Erfindung ist vorgesehen, dass die Abschnitte der Verteileinrichtung, die sich ausgehend von dem Bereich, durch den seine vertikale Drehachse verläuft, in gegenüberliegende Richtungen erstrecken, gleich lang sind. Die vertikale Drehachse erstreckt sich also durch die Mitte der Verteileinrichtung. Das Fördermittel, insbesondere Stichband, entleert die Gesteinskörnung vorzugsweise in diesem Bereich auf die Verteileinrichtung.

Weiterhin kann vorgesehen sein, dass die Beschickungseinrichtung eine Lesevorrichtung zum automatischen Einlesen von Informationen zu einer am Aufgabetrichter aufzugebenden Gesteinskörnung aufweist. Beispielsweise kann die Lesevorrichtung ausgebildet sein, um QR-Codes, RFID-Tags oder andere elektronisch generierte Labels automatisch einzulesen. Eine Steuereinheit der Beschickungseinrichtung kann die eingelesenen Informationen dazu verwenden, im Mehrkammersilo eine bestimmte Zielkammer für das Material festzulegen.

Erfindungsgemäß weist die Beschickungseinrichtung eine Steuereinheit auf, die ausgebildet ist, anhand eines Signals des Materialdetektors eine vollständige Entleerung eines Aufgabetrichters zu erkennen, eine Nachlaufzeit zu ermitteln und nach Ablauf der Nachlaufzeit eine Neueinstellung der Verteileinrichtung einzuleiten, wobei im Rahmen der Neueinstellung der Verteileinrichtung die Drehrichtung der Verteileinrichtung um die Vertikalachse und die Förderrichtung der Verteileinrichtung unter Berücksichtigung der Ist- und der Soll-Position so festgelegt werden, dass der erforderliche Drehwinkel um die Vertikalachse minimal ist.

Unter Berücksichtigung der Positionierzeit der Verteileinrichtung bzw. des Drehverteilerbands kann dann der nächste Entleervorgang gestartet werden.

Die Erfindung betrifft weiterhin eine Betonmischanlage mit einem Mehrkammersilo und einer erfindungsgemäßen Beschickungseinrichtung. Die Mischanlage umfasst typischerweise ferner ein Mischwerk, um im Silo gelagerte Gesteinskörnungen mit Zement, das in einem separaten Silo oder Behälter der Mischanlage vorgehalten werden kann, und Wasser zu Beton zu vermischen. Der so hergestellte Frischbeton kann dann an einer Abgabevorrichtung der Mischanlage an einen Fahrmischer abgegeben werden.

Weitere Einzelheiten und Vorteile der Erfindung ergeben sich aus dem nachfolgend anhand der Figuren beschriebenen Ausführungsbeispiel. In den Figuren zeigen:
- Figur 1:: eine Seitenansicht einer erfindungsgemäßen Betonmischanlage; und
- Figur 2:: eine Draufsicht dieser Betonmischanlage.

Die gezeigte Betonmischanlage der vorliegenden Erfindung umfasst zwei voneinander getrennte Aufgabetrichter 1 und 2 zur Aufgabe einer Gesteinskörnung, deren Ausgänge mit je einer als Vibrationsrinne ausgebildeten Übergabeeinrichtung 3 gekoppelt sind. Die Vibrationsrinnen 3 können unabhängig voneinander angesteuert werden und dienen zur gleichmäßigen Befüllung des vertikalen Becherwerks 6 über einen Gurtförderer 4, der am Einlauf 7 des Becherwerks 6 endet.

An einen Auslauf 8 des Becherwerks 6 schließen sich ein als Stichband ausgebildetes Fördermittel 9 und eine als Drehverteilerband ausgebildete Verteileinrichtung 10 an, um die Gesteinskörnung in eine der Kammern 12 des Mehrkammer-Gesteinssilos 11 zu transportieren. In jeder Kammer 12 befindet sich ein kontinuierlicher Füllmelder 13.

Anstelle der Anordnung von Gurtförderer 4, Becherwerk 6 und Stichband 9 können auch andere Fördereinrichtungen vorgesehen sein, beispielsweise ein einzelner Gurtförderer oder ein S-Förderer.

Oberhalb des Gurtförderers 4 befinden sich zwei als Materialtaster ausgebildete Materialdetektoren 5, von denen jeder an einen der Aufgabetrichter 1 bzw. 2 gekoppelt ist. Die Materialtaster 5 signalisieren im Betrieb einer nicht dargestellten Steuereinheit, wenn ein Aufgabetrichter 1 bzw. 2 komplett leer ist, um im Falle eines Materialwechsels den Beginn einer notwendigen Nachlaufzeit zu markieren. Bei der Bestimmung der Nachlaufzeit berücksichtigt die Steuereinheit die Zeit, die für einen Materialtransport der Gesteinskörnung von der Vibrationsrinne 3 über den Gurtförderer 4, das Becherwerk 6, das Stichband 9 und das Drehverteilerband 10 in die Silokammer 12 des Gesteinssilos 11 benötigt wird. Durch geeignete Positionierung der Materialtaster 5 in Abhängigkeit von der Förderbandgeschwindigkeit und der Förderstrecke kann die Nachlaufzeit optimal verkürzt werden.

Um die im Mittel erforderlichen Schwenkzeiten des Drehverteilerbandes 10 bei der Positionierung zu einer anderen Silokammer 12 zu minimieren, wird ein mit Blick auf die (horizontale) Förderrichtung des Bandes reversierbares und in beide Richtungen (Uhrzeigersinn und Gegenuhrzeigersinn) um eine Vertikalachse drehbares Drehverteilerband eingesetzt.

Die Auswahl der Silokammer 12 erfolgt über Positionsschalter. Durch Einlesen des Lieferscheins (z.B. QR-Code) kann eine Fehlereingabe bei der Kammerauswahl verhindert werden.

Die Beschickung des Silos 11 dieser Betonmischanlage kann wie folgt erfolgen.

Ein LKW-Fahrer fährt an die Anlage und wählt entweder manuell die Silokammer 12 (z.B. Kammer 1) an einer Steuerung vor, oder es wird automatisch ein Lieferschein z.B. mittels QR-Code eingelesen. Die eingelesenen Informationen enthalten Angaben über die Menge an Gesteinskörnung und über die Gesteinsart. Daraus ermittelt die Steuerung der Anlage die korrekte Silokammer 12.

Die Steuerung der Anlage überprüft anhand der Lieferdaten oder der manuellen Eingabe sodann, ob das Fassungsvermögen der Kammer für die Liefermenge ausreicht. Die entsprechenden Informationen zum momentanen Füllstand empfängt sie vom Füllmelder 13. Optional kann auch eine visuelle Überprüfung über eine geeignete Anzeige wie beispielsweise eine LED-Anzeige erfolgen.

Sofern in einem beispielhaften Szenario der Aufgabetrichter 1 gerade befüllt wurde und aktuell entleert wird, muss der LKW-Fahrer nun seine Ladung in den Aufgabetrichter 2 entladen.

Sobald der Aufgabetrichter 1 dann leer meldet, was anhand des diesem Aufgabetrichter zugeordneten Materialtasters erfolgt, wird eine Nachlaufzeit abgewartet, bevor das Drehverteilerband 10 neu positioniert wird. Während der Nachlaufzeit kann bereits die Entleerung des Aufgabetrichters 2 anlaufen.

Für die Neupositionierung des Drehverteilerbandes 10 erkennt die Steuerung die schnellstmögliche Positionsänderung, um das Drehverteilerband 10 von einer Ist- zu einer Soll-Position für die Beschickung der neuen Silokammerammer 12 zu bewegen, woraufhin die Drehrichtung des Drehverteilerbandes 10 um eine Vertikalachse (Uhrzeigersinn oder Gegenuhrzeigersinn) und die neue Förderrichtung des Drehverteilerbandes festgelegt. Das Drehverteilerband wird entsprechend neu positioniert.

Während der Aufgabetrichter 2 entleert wird, kann bereits zeitgleich der Aufgabetrichter 1 wieder neu befüllt werden, um einen neuen Zyklus zu beginnen.

## Patentansprüche

1. Beschickungseinrichtung für eine Betonmischanlage mit einem Aufgabetrichter (1, 2) für eine Gesteinskörnung und einem mehrteiligen Transportsystem zur Förderung der Gesteinskörnung aus einem Ausgang des Aufgabetrichters (1, 2) zu einem Eingang eines Mehrkammersilos (11), wobei das mehrteilige Transportsystem in gestaffelter Anordnung eine initiale Transportvorrichtung, eine zentrale Transportvorrichtung und eine finale Transportvorrichtung umfasst, wobei die Beschickungseinrichtung mindestens zwei Aufgabetrichter (1, 2) aufweist und die initiale Transportvorrichtung ausgebildet ist, Gesteinskörnung aus den Ausgängen der mindestens zwei Aufgabetrichter (1, 2) in Richtung der zentralen Transportvorrichtung zu fördern; wobei die Beschickungseinrichtung im Bereich der initialen Transportvorrichtung einen Materialdetektor (5) zur Erkennung einer vollständigen Entleerung der mindestens zwei Aufgabetrichter(1, 2) aufweist; wobei die initiale Transportvorrichtung einen Gurtförderer (4) aufweist, wobei die initiale Transportvorrichtung mindestens zwei Übergabeeinrichtungen (3) aufweist, und wobei der Materialdetektor (5) am Gurtförderer (4) im Bereich der mindestens zwei Übergabeeinrichtungen (3), insbesondere in Förderrichtung direkt nach den mindestens zwei Übergabeeinrichtungen, angeordnet ist;
**dadurch gekennzeichnet, dass**
die finale Transportvorrichtung eine um eine Vertikalachse in Uhrzeigersinn und Gegenuhrzeigersinn drehbare und reversierbare Verteileinrichtung (10) aufweist; und dass
die Beschickungseinrichtung eine Steuereinheit aufweist, die ausgebildet ist anhand eines Signals des Materialtasters (5) eine vollständige Entleerung eines Aufgabetrichters (1, 2) zu erkennen, eine Nachlaufzeit zu ermitteln und nach Ablauf der Nachlaufzeit eine Neueinstellung der Verteileinrichtung einzuleiten, wobei im Rahmen der Neueinstellung der Verteileinrichtung (10) die Drehrichtung der Verteileinrichtung (10) um die Vertikalachse und die Förderrichtung der Verteileinrichtung (10) unter Berücksichtigung der Ist- und der Soll-Position so festgelegt werden, dass der erforderliche Drehwinkel um die Vertikalachse minimal ist.

2. Beschickungseinrichtung nach Anspruch 1, **dadurch gekennzeichnet, dass** die mindestens zwei Übergabeeinrichtungen insbesondere Vibrationsrinnen (3) sind, um Gesteinskörnung aus den Ausgängen der mindestens zwei Aufgabetrichter (1, 2) auf Gurtförderer (4) zu fördern, wobei vorgesehen ist, dass die Übergabeeinrichtungen (3) individuell angesteuert werden können.

3. Beschickungseinrichtung nach einem der vorhergehenden Ansprüche, **dadurch gekennzeichnet, dass** mindestens zwei individuelle Materialdetektoren (5) vorgesehen sein, wobei je einer der Materialdetektoren (5) einem der Aufgabetrichter (1, 2) zugeordnet ist.

4. Beschickungseinrichtung nach einem der vorhergehenden Ansprüche, **dadurch gekennzeichnet, dass** die finale Transportvorrichtung ein Fördermittel, insbesondere Stichband (9) , aufweist, um Gesteinskörnung von der zentralen Transportvorrichtung auf die Verteileinrichtung (10) zu fördern.

5. Beschickungseinrichtung nach einem der vorhergehenden Ansprüche, **dadurch gekennzeichnet, dass** die Abschnitte der Verteileinrichtung (10), die sich ausgehend von dem Bereich, durch den seine vertikale Drehachse verläuft, in gegenüberliegende Richtungen erstrecken, gleich lang sind.

6. Beschickungseinrichtung nach einem der vorhergehenden Ansprüche, **dadurch gekennzeichnet, dass** die Beschickungseinrichtung eine Lesevorrichtung zum automatischen Einlesen von Informationen zu einer am Aufgabetrichter (1, 2) aufzugebenden Gesteinskörnung aufweist.

7. Betonmischanlage mit einem Mehrkammersilo und einer Beschickungseinrichtung nach einem der vorhergehenden Ansprüche.

## Claims

1. Filling device for a concrete mixing plant having a feed hopper (1, 2) for an aggregate and a multi-part transport system for conveying the aggregate from an outlet of the feed hopper (1, 2) to an inlet of a multi-chamber silo (11), wherein the multi-part transport system comprises an initial transport device, a central transport device and a final transport device in a staggered arrangement, wherein the filling device has at least two feed hoppers (1, 2) and the initial transport device is designed to convey aggregate from the outlets of the at least two feed hoppers (1, 2) in the direction of the central transport device; wherein the filling device has a material detector (5) in the area of the initial transport device for recognising complete emptying of the at least two feed hoppers (1, 2); wherein the initial transport device has a belt conveyor (4), wherein the initial transport device has at least two transfer devices (3), and wherein the material detector (5) is arranged on the belt conveyor (4) in the area of the at least two transfer devices (3), in particular in the conveying direction directly after the at least two transfer devices;
**characterised in that**
the final transport device has a distribution device (10) that can be rotated clockwise and anti-clockwise about a vertical axis and can be reversed; and **in that**
the filling device has a control unit designed to recognise a complete emptying of a feed hopper (1, 2) by means of a signal from the material sensor (5), to determine a run-on time, and to initiate a readjustment of the distribution device after the run-on time has elapsed, wherein the direction of rotation of the distribution device (10) about the vertical axis and the conveying direction of the distribution device (10) are determined as part of the readjustment of the distribution device (10), taking into account the actual position and the target position, such that the required angle of rotation about the vertical axis is minimised.

2. Filling device according to claim 1, **characterised in that** the at least two transfer devices are in particular vibrating chutes (3) for conveying aggregate from the outlets of the at least two feed hoppers (1, 2) onto belt conveyors (4), wherein it is provided that the transfer devices (3) can be controlled individually.

3. Filling device according to either one of the preceding claims, **characterised in that** at least two individual material detectors (5) are provided, wherein each of the material detectors (5) is assigned to one of the feed hoppers (1, 2).

4. Filling device according to any one of the preceding claims, **characterised in that** the final transport device has conveying means, in particular a branch conveyor belt (9) to convey aggregate from the central transport device to the distribution device (10).

5. Filling device according to any one of the preceding claims, **characterised in that** the sections of the distribution device (10), which extend in opposite directions starting from the area through which its vertical axis of rotation runs, are of equal length.

6. Filling device according to any one of the preceding claims, **characterised in that** the filling device has a reading device for automatically reading in information on an aggregate to be fed into the feed hopper (1, 2).

7. Concrete mixing plant having a multi-chamber silo and a filling device according to any one of the preceding claims.

## Revendications

1. Equipement d'alimentation pour une installation de mélange de béton avec une trémie de distribution (1, 2) pour des grains de roche et un système de transport en plusieurs parties destiné à convoyer les grains de roche depuis une sortie de la trémie de distribution (1, 2) à une entrée d'un silo à chambres multiples (11), dans lequel le système de transport en plusieurs parties comprend en quinconce un dispositif de transport initial, un dispositif de transport central et un dispositif de transport final, dans lequel l'équipement d'alimentation présente au moins deux trémies de distribution (1, 2) et le dispositif de transport initial est réalisé pour convoyer en direction du dispositif de transport central des grains de roche provenant des sorties des au moins deux trémies de distribution (1, 2) ; dans lequel l'équipement d'alimentation présente dans la zone du dispositif de transport initial un détecteur de matériaux (5) destiné à identifier une vidange complète des au moins deux trémies de distribution (1, 2) ; dans lequel le dispositif de transport initial présente un convoyeur à bande (4), dans lequel le dispositif de transport initial présente au moins deux équipements de transfert (3), et dans lequel le détecteur de matériaux (5) est disposé sur le convoyeur à bande (4) dans la zone des au moins deux équipements de transfert (3), en particulier dans la direction de convoyage directement après les au moins deux équipements de transfert ;
**caractérisé en ce que**
le dispositif de transport final présente un équipement de répartition (10) pouvant tourner dans le sens des aiguilles d'une montre et dans le sens contraire des aiguilles d'une montre autour d'un axe vertical et réversible ; et que
l'équipement d'alimentation présente une unité de commande, qui est réalisée pour identifier à l'aide d'un signal de la sonde de matériaux (5) une vidange complète d'une trémie de distribution (1, 2), pour déterminer un temps de suivi et pour lancer, une fois que le temps de suivi s'est écoulé, un nouveau réglage de l'équipement de répartition, dans lequel dans le cadre du nouveau réglage de l'équipement de répartition (10), la direction de rotation de l'équipement de répartition (10) autour de l'axe vertical et la direction de convoyage de l'équipement de répartition (10) sont fixées en tenant compte de la position réelle et de la position de consigne de telle sorte que l'angle de rotation requis autour de l'axe vertical est minime.

2. Equipement d'alimentation selon la revendication 1, **caractérisé en ce que** les au moins deux équipements de transfert sont en particulier des goulottes vibrantes (3) pour convoyer des grains de roche provenant des sorties des au moins deux trémies de distribution (1, 2) sur des convoyeurs à bande (4), dans lequel il est prévu que les équipements de transfert (3) peuvent être pilotés individuellement.

3. Equipement d'alimentation selon l'une quelconque des revendications précédentes, **caractérisé en ce qu'**au moins deux détecteurs de matériaux (5) individuels sont prévus, dans lequel respectivement un des détecteurs de matériaux (5) est associé à une des trémies de distribution (1, 2).

4. Equipement d'alimentation selon l'une quelconque des revendications précédentes, **caractérisé en ce que** le dispositif de transport final présente un moyen de convoyage, en particulier un ruban de couture/repliable (9) pour convoyer des grains de roche depuis le dispositif de transport central sur l'équipement de répartition (10).

5. Equipement d'alimentation selon l'une quelconque des revendications précédentes, **caractérisé en ce que** les sections de l'équipement de répartition (10), qui s'étendent en partant de la zone, à travers laquelle son axe de rotation vertical s'étend, s'étendent dans des directions opposées, sont de même longueur.

6. Equipement d'alimentation selon l'une quelconque des revendications précédentes, **caractérisé en ce que** l'équipement d'alimentation présente un dispositif de lecture destiné à lire automatiquement des informations concernant des grains de roche à distribuer sur la trémie de distribution (1, 2).

7. Installation de mélange de béton avec un silo à chambres multiples et un équipement d'alimentation selon l'une quelconque des revendications précédentes.
